# EUROPÄISCHE PATENTSCHRIFT

(11) **EP 3 568 349 B1**
(45) Veröffentlichungstag und Bekanntmachung des Hinweises auf die Patenterteilung: **06.12.2023**
(21) Anmeldenummer: 18700020.3
(22) Anmeldetag: 02.01.2018
(51) Int. Cl.: B63B 27/10, B63B 17/00, B66C 13/02, B66C 23/53

(54) **WASSERFAHRZEUG MIT EINEM BORDKRAN**
WATERCRAFT HAVING A DECK CRANE
BATEAU ÉQUIPÉ D'UNE GRUE DE BORD

(30) Priorität: 11.01.2017 DE 102017200392
(43) Veröffentlichungstag der Anmeldung: 20.11.2019
(73) Patentinhaber: thyssenkrupp Marine Systems GmbH, 24143 Kiel (DE); thyssenkrupp AG, 45143 Essen (DE)
(72) Erfinder: TREYDE, Hinnerk, 21521 Dassendorf (DE)
(74) Vertreter: thyssenkrupp Intellectual Property GmbH
(86) Internationale Anmeldenummer: PCT/EP2018/050037
(87) Internationale Veröffentlichungsnummer: WO 2018/130430

(56) Entgegenhaltungen:
- WO-A1-2011/013883
- WO-A1-2014/123407
- CN-A- 105 621 275
- CN-A- 105 668 430
- DE-A1-102014 114 331
- KR-A- 20110 073 102
- KR-A- 20110 132 147

## Beschreibung

Die Erfindung betrifft ein Wasserfahrzeug mit einem Bordkran sowie ein Verfahren zur Steuerung.

Im Offshore-Bereich und insbesondere bei militärischen Schiffen ist es regelmäßig notwendig, Lasten auf hoher See aufzunehmen oder abzusetzen. Dieses kann beispielsweise die Übergabe von Material oder Vorräten von einem Wasserfahrzeug auf ein anderes Wasserfahrzeug oder die Übergabe von oder auf eine feste Struktur sein. Hierzu zählen aber auch das Aussetzen oder Aufnehmen eines kleineren Wasserfahrzeugs, beispielsweise eines Schlauchboots oder eines unbemannten Wasserfahrzeugs, durch ein größeres Wasserfahrzeug, beispielsweise einen Zerstörer, eine Fregatte oder eine Korvette. Bei einer solchen Aktion können sich sowohl Last als auch Wasserfahrzeug bewegen. Daher ist diese Situation nicht mit einer Entladesituation im Hafen oder einem an Land stehenden Kran vergleichbar. Insbesondere durch Seegang und Wind kommt es regelmäßig zu Schaukelbewegungen der Last, was eine Gefährdung für Mensch und Ladung darstellt.

Wird eine Last von einem Wasserfahrzeug auf die Wasseroberfläche abgesetzt oder von dort aufgenommen, so sind hier zwei Phasen zu unterscheiden. Ist die Last in der Nähe der Wasseroberfläche (eine Phase), so sollte diese relativ zur Wasseroberfläche möglichst keine oder nur geringe Bewegung, insbesondere Pendelbewegung, aufweisen. Ist die Last in der Nähe der Bordwand oder des Decks des Wasserfahrzeugs (andere Phase), so sollte diese relativ zum Schiff möglichst keine oder nur geringe Bewegung, insbesondere Pendelbewegung, aufweisen.

Wird eine Last von einem Wasserfahrzeug auf eine Struktur abgesetzt oder von dort aufgenommen, so sind hier ebenfalls zwei Phasen zu unterscheiden. Ist die Last in der Nähe der Struktur (eine Phase), so sollte diese relativ zur Struktur möglichst keine oder nur geringe Bewegung, insbesondere Pendelbewegung, aufweisen. Ist die Last in der Nähe der Bordwand oder des Decks des Wasserfahrzeugs (andere Phase), so sollte diese relativ zum Schiff möglichst keine oder nur geringe Bewegung, insbesondere Pendelbewegung, aufweisen.

Aus der US 2015/0360887 A1 ist eine Bewegungskompensation für einen Kran eines Wasserfahrzeugs bekannt.

Aus der DE 10 2013 022 107 A1 ist ein Knickarmroboter auf einem Schiff bekannt.

Aus der DE 33 15 888 A1 ist ein Kran zum Umschlagen von Gütern von einem Schiff auf ein anderes bekannt.

Aus der DE 27 37 285 A1 ist ein Verfahren zu Betrieb eines Kranes auf einem Kai bekannt.

Aus der WO 2013/070080 A1 ist ein Wasserfahrzeug mit einem Kran bekannt.

Aus der WO 2014/123407 A1 ist ein Bewegungskompensator für einen Kran auf einem Wasserfahrzeug, wobei der Kran in z-Richtung bewegt und in der Ebene gekippt werden kann. Aus der CN 105 668 430 A ist ein Kran auf sechs Hydraulikzylindern bekannt.

Aus der DE102014114331 ist ein Wasserfahrzeug gemäß dem Oberbegriff des Anspruchs 6 bekannt.

Aufgabe der Erfindung ist es, eine Last auch auf See sicher aufnehmen oder absetzen zu können.

Gelöst wird diese Aufgabe durch ein Verfahren zur Steuerung eines Bordkrans auf einem Wasserfahrzeug mit den in Anspruch 1 angegebenen Merkmalen sowie ein Wasserfahrzeug mit einem Bordkran mit den in Anspruch 6 angegebenen Merkmalen. Vorteilhafte Weiterbildungen ergeben sich aus den Unteransprüchen, der nachfolgenden Beschreibung sowie den Zeichnungen.

Das erfindungsgemäße Wasserfahrzeug mit einem Bordkran weist ein Deck auf. Selbstverständlich kann das Wasserfahrzeug über weitere Decks verfügen. Der Bordkran ist über eine Basis mit dem Deck des Wasserfahrzeugs verbunden. Die Basis ist parallel zum Deck bewegbar, insbesondere ist die Basis zweidimensional parallel zum Deck bewegbar. Das Wasserfahrzeug weist wenigstens einen ersten Bewegungssensor zur Erfassung der Bewegung des Wasserfahrzeugs auf. Das Wasserfahrzeug weist ferner eine Regelvorrichtung auf, wobei die Regelvorrichtung zur Ansteuerung der Basis dient. Weiter ist die Regelvorrichtung zur Erfassung von Bewegungsdaten des ersten Bewegungssensors ausgebildet. Das Wasserfahrzeug weist weiter eine Erfassungsvorrichtung zur Erfassung der Position einer Kranlast auf. Die Regelvorrichtung ist zur Erfassung von Positionsdaten der Kranlast aus der Erfassungsvorrichtung ausgebildet.

Es wird somit die Bewegung der Basis parallel zum Deck ausgenutzt, um ein Aufschwingen der Last zu verhindern. Die Einbeziehung dieser Translationsbewegung der Basis in die Ausgleichsbewegung, welche durch die Regelvorrichtung ermittelt und angesteuert wird, ermöglicht eine effiziente Stabilisierung der Last.

Unter einem Deck ist jede horizontale Fläche auf einem Wasserfahrzeug beziehungsweise jedes (insbesondere horizontale) Strukturelement des Wasserfahrzeugs zu verstehen, welche beziehungsweise welches geeignet ist, die am Fuß des Bordkrans entstehenden Lasten aufzunehmen, wobei es sich beispielsweise um ein Flugdeck oder das Dach eines Aufbaus handeln kann.

In einer weiteren Ausführungsform der Erfindung ist der Bordkran über die Basis kippbar mit dem Deck des Wasserfahrzeugs verbunden.

In einer weiteren Ausführungsform der Erfindung ist der Bordkran über die Basis drehbar mit dem Deck des Wasserfahrzeugs verbunden.

Erfindungsgemäß weist der Bordkran keinen Mast auf. Der Bordkran ist direkt über die Basis mit dem Deck verbunden. Aus statischen Gründen kann ein einem Mast vergleichbares Element innerhalb des Wasserfahrzeugs unterhalb der Basis und des Decks in das Wasserfahrzeug integriert sein.

In einer weiteren Ausführungsform der Erfindung erfasst die Erfassungsvorrichtung die Position der Kranlast berührungslos, insbesondere mittels elektromagnetischer Wellen und/oder Schallwellen. Besonders bevorzugt erfolgt die Erfassung optisch im sichtbaren und/oder infraroten Spektralbereich. Alternativ erfolgt die Erfassung mittels Radar. Weiter alternativ erfolgt die Erfassung mittels Ultraschall.

In einer weiteren Ausführungsform der Erfindung befindet sich die Erfassungsvorrichtung am Schiff.

In einer weiteren Ausführungsform der Erfindung weist der Bordkran einen Mast und einen Baum auf, wobei der Baum mittels eines Baumantriebs längenveränderbar ist. Die Regelvorrichtung ist zur Ansteuerung des Baumantriebs ausgebildet. Es ist vorteilhaft, wenn nicht nur die Basis des Bordkrans sondern auch die Länge des Baumes regelbar ist. Insbesondere ist der Baum teleskopierbar ausgeführt.

In einer weiteren Ausführungsform der Erfindung weist der Bordkran einen Baum auf, wobei der Baum mittels eines Baumantriebs längenveränderbar ist.

In einer weiteren Ausführungsform der Erfindung weist der Bordkran ein Seil und eine Seilwinde auf, wobei die Regelvorrichtung zur Ansteuerung der Seilwinde ausgebildet ist. Kann die Regelvorrichtung zusätzlich die Seillänge steuern, kann ein Schwingen insbesondere lang auslaufendem Seil vermindert werden.

Ein Seil umfasst im Sinne der Erfindung alle möglichen Ausführungsformen mit denen eine Last durch einen Kran bewegt werden kann, beispielsweise aber nicht beschränkt auf Seile, Taue, Kabel, Ketten oder dergleichen.

In einer Ausführungsform kann die Regelvorrichtung in die Steuerungselektronik des Bordkrans integriert sein.

In einer weiteren Ausführungsform hat der Bordkran noch weitere angetrieben Dreh- und Schubgelenke.

In einem weiteren Aspekt betrifft die Erfindung ein Verfahren zur Steuerung eines Bordkrans. Das Wasserfahrzeug weist ein Deck auf. Der Bordkran weist keinen Mast auf und ist über eine Basis direkt mit dem Deck des Wasserfahrzeugs verbunden, wobei die Basis parallel zum Deck bewegbar ist. Das Verfahren weist die folgenden Schritte auf:
a) Erfassung der Bewegung des Wasserfahrzeugs mit dem ersten Bewegungssensor,
b) Übertragen von Bewegungsdaten des ersten Bewegungssensors zur Regelvorrichtung,
c) Erfassung der Position einer Kranlast mittels der Erfassungsvorrichtung,
d) Übertragen von Positionsdaten der Kranlast aus der Erfassungsvorrichtung zur
e) Ermitteln einer ausgleichenden Gegenbewegung, Regelvorrichtung.
f) Ansteuern des Bordkrans gemäß der ermittelten Gegenbewegung.

In Schritt e) wird eine Bewegung der Basis parallel zum Deck als Ausgleichsbewegung berücksichtigt. Die Berücksichtigung der Translation der Basis erlaubt eine besonders gute Stabilisierung der Last.

Besonders bevorzugt erfolgt die Ermittlung der ausgleichenden Gegenbewegung in Schritt c) derart, dass die Last in der Nähe der Wasseroberfläche relativ zur Wasseroberfläche möglichst keine oder nur geringe Bewegung, insbesondere Pendelbewegung, aufweist. Ebenso bevorzugt die Ermittlung der ausgleichenden Gegenbewegung in Schritt c) derart, dass die Last in der Nähe des Decks des Wasserfahrzeugs relativ zum Deck möglichst keine oder nur geringe Bewegung, insbesondere Pendelbewegung, aufweist.

Durch die aktive Erfassung der Position der Last kann insbesondere der Effekt äußerer Einflüsse, wie zum Beispiel des Windes, auf die Last zuverlässig erfasst werden.

In einer weiteren Ausführungsform der Erfindung wird in Schritt f) die Basis und/oder der Baumantrieb und/oder die Seilwinde angesteuert.

In einer weiteren Ausführungsform der Erfindung weist das Verfahren zusätzlich den folgenden Schritt auf:
g) Voraussage der wahrscheinlichen zukünftigen Schiffsbewegung und/oder Kranlastbewegung.

In einer weiteren Ausführungsform der Erfindung wird das Verfahren parallel zu einer manuellen Steuerung des Bordkrans durchgeführt.

In einer weiteren alternativen Ausführungsform der Erfindung wird das Verfahren parallel zu einer automatischen Steuerung des Bordkrans durchgeführt.

Nachfolgend ist ein Wasserfahrzeug anhand von in den Zeichnungen dargestellten Beispielen näher erläutert, bei denen nicht erfindungsgemäß der Bordkran einen Mast aufweist,
Fig. 1 erstes Wasserfahrzeug mit Bordkran und Kranlast
Fig. 2 zweites Wasserfahrzeug mit Bordkran und Kranlast
Fig. 3 drittes Wasserfahrzeug mit Bordkran und Kranlast

In Fig. 1 ist ein erstes Wasserfahrzeug 10 mit einem Bordkran gezeigt. Der Bordkran ist über eine Basis 20 mit dem Deck des Wasserfahrzeugs 10 verbunden, wobei die Basis 20 horizontal auf dem Deck bewegbar ist. Der Bordkran weist ferner einen Mast 30, einen Baum 40 und ein Seil 60 auf. An dem Seil 60 ist die Kranlast 50 befestigt. Da das Wasserfahrzeug 10 sich bewegt, kann die Kranlast leicht in Schaukeln geraten. Daher wird die Bewegung des Wasserfahrzeuges 10 mit einem Bewegungssensor erfasst und die Basis 20 über eine Regelvorrichtung angesteuert, um ein Aufschaukeln zu verhindern.

Fig. 2 zeigt ein zweites Wasserfahrzeug 10, welches sich von dem ersten Wasserfahrzeug 10 darin unterscheidet, dass der Baum 40 aus einem feststehenden Baumteil 42 und einem ausfahrbaren Baumteil 44 besteht. Hierdurch kann die Länge des Baumes 40 verändert werden. Der ausfahrbare Baumteil 44 kann mittels eines Baumantriebs ausgefahren werden, wobei der Baumantrieb durch die Regelvorrichtung ansteuerbar ist.

Fig. 3 zeigt ein drittes Wasserfahrzeug 10, welches zusätzlich zu dem zweiten Wasserfahrzeug 10 eine Erfassungsvorrichtung 70 aufweist. Die Erfassungsvorrichtung 70 erfasst die Position der Kranlast 50 und sendet diese an die Regelvorrichtung. Durch diese aktive Rückkopplung ist die Verhinderung eines Aufschwingens der Kranlast 50 auch bei äußeren Einflüssen möglich.

### Bezugszeichen

- 10: Wasserfahrzeug
- 20: Basis
- 30: Mast
- 40: Baum
- 42: feststehender Baumteil
- 44: ausfahrbarer Baumteil
- 50: Kranlast
- 60: Seil
- 70: Erfassungsvorrichtung

## Patentansprüche

1. Verfahren zur Steuerung eines Bordkrans auf einem Wasserfahrzeug (10), wobei das Wasserfahrzeug (10) ein Deck aufweist, wobei der Bordkran keinen Mast aufweist, wobei der Bordkran über eine Basis (20) direkt mit dem Deck des Wasserfahrzeugs (10) verbunden ist, wobei die Basis (20) parallel zum Deck bewegbar ist, wobei das Verfahren die folgenden Schritte aufweist:
a) Erfassung der Bewegung des Wasserfahrzeugs (10) mit dem ersten Bewegungssensor,
b) Übertragen von Bewegungsdaten des ersten Bewegungssensors zur Regelvorrichtung,
c) Erfassung der Position einer Kranlast (50) mittels der Erfassungsvorrichtung (70),
d) Übertragen von Positionsdaten der Kranlast (50) aus der Erfassungsvorrichtung (70) zur Regelvorrichtung.
e) Ermitteln einer ausgleichenden Gegenbewegung,
f) Ansteuern des Bordkrans gemäß der ermittelten Gegenbewegung,
wobei in Schritt e) eine Bewegung der Basis (20) parallel zum Deck als Ausgleichsbewegung berücksichtigt wird.

2. Verfahren zur Steuerung eines Bordkrans auf einem Wasserfahrzeug (10) nach Anspruch 1, **dadurch gekennzeichnet, dass** in Schritt f) die Basis (20) und/oder der Baumantrieb und/oder die Seilwinde angesteuert wird.

3. Verfahren zur Steuerung eines Bordkrans auf einem Wasserfahrzeug (10) nach einem der Ansprüche 1 bis 2, **dadurch gekennzeichnet, dass** das Verfahren zusätzlich den folgenden Schritt aufweist:
g) Voraussage der wahrscheinlichen zukünftigen Schiffsbewegung und/oder Kranlastbewegung.

4. Verfahren zur Steuerung eines Bordkrans auf einem Wasserfahrzeug (10) nach einem der Ansprüche 1 bis 3, **dadurch gekennzeichnet, dass** das Verfahren parallel zu einer manuellen Steuerung des Bordkrans durchgeführt wird.

5. Verfahren zur Steuerung eines Bordkrans auf einem Wasserfahrzeug (10) nach einem der Ansprüche 1 bis 4, **dadurch gekennzeichnet, dass** das Verfahren parallel zu einer automatischen Steuerung des Bordkrans durchgeführt wird.

6. Wasserfahrzeug (10) mit einem Bordkran, wobei das Wasserfahrzeug (10) ein Deck aufweist, wobei der Bordkran keinen Mast aufweist und über eine Basis (20) direkt mit dem Deck des Wasserfahrzeugs (10) verbunden ist, **dadurch gekennzeichnet, dass** die Basis (20) parallel zum Deck bewegbar ist, wobei das Wasserfahrzeug (10) wenigstens einen ersten Bewegungssensor zur Erfassung der Bewegung des Wasserfahrzeugs (10) aufweist, wobei das Wasserfahrzeug (10) eine Regelvorrichtung aufweist, wobei die Regelvorrichtung zur Ansteuerung der Basis (20) dient, wobei die Regelvorrichtung zur Erfassung von Bewegungsdaten des ersten Bewegungssensors ausgebildet ist, wobei das Wasserfahrzeug (10) eine Erfassungsvorrichtung (70) zur Erfassung der Position einer Kranlast (50) aufweist, wobei die Regelvorrichtung zur Erfassung von Positionsdaten der Kranlast (50) aus der Erfassungsvorrichtung (70) ausgebildet ist, und wobei die Regelvorrichtung weiter ausgebildet ist, eine ausgleichende Gegenbewegung zu ermitteln, wobei dabei eine Bewegung der Basis (20) parallel zum Deck als Ausgleichsbewegung berücksichtigt wird, und den Bordkran gemäß der ermittelten Gegenbewegung anzusteuern.

7. Wasserfahrzeug (10) mit einem Bordkran nach Anspruch 6, **dadurch gekennzeichnet, dass** die Erfassungsvorrichtung (70) die Position der Kranlast (50) berührungslos, insbesondere mittels elektromagnetischer Wellen und/oder Schallwellen, erfasst.

8. Wasserfahrzeug (10) mit einem Bordkran nach einem der Ansprüche 6 bis 7, **dadurch gekennzeichnet, dass** der Bordkran einen Baum (40) aufweist, wobei der Baum (40) mittels eines Baumantriebs längenveränderbar ist, wobei die Regelvorrichtung zur Ansteuerung des Baumantriebs ausgebildet ist.

9. Wasserfahrzeug (10) mit einem Bordkran nach einem der Ansprüche 6 bis 8, **dadurch gekennzeichnet, dass** der Bordkran ein Seil (60) und eine Seilwinde aufweist, wobei die Regelvorrichtung zur Ansteuerung der Seilwinde ausgebildet ist.

## Claims

1. A method of controlling an on-board crane on a watercraft (10), the watercraft (10) having a deck, the on-board crane having no mast, the on-board crane being directly connected to the deck of the watercraft (10) via a base (20), the base (20) being movable parallel to the deck, the method comprising the steps of:
a) Detecting the movement of the watercraft (10) with the first motion sensor,
b) Transmitting motion data from the first motion sensor to the control device,
c) Detection of the position of a crane load (50) by means of the detection device (70),
d) Transferring position data of the crane load (50) from the detection device (70) to the control device.
e) Determine a compensating countermovement,
f) Control of the on-board crane according to the determined countermovement,
wherein in step e) a movement of the base (20) parallel to the deck is taken into account as a compensating movement.

2. Method for controlling an on-board crane on a watercraft (10) according to claim 1, **characterised in that** in step f) the base (20) and/or the boom drive and/or the winch is controlled.

3. A method of controlling an on-board crane on a watercraft (10) according to any one of claims 1 to 2, **characterised in that** the method additionally comprises the step of: g) Prediction of likely future vessel movement and/or crane load movement.

4. A method of controlling an on-board crane on a vessel (10) according to any one of claims 1 to 3, **characterised in that** the method is performed in parallel with manual control of the on-board crane.

5. A method of controlling an on-board crane on a watercraft (10) according to any one of claims 1 to 4, **characterised in that** the method is performed in parallel with automatic control of the on-board crane.

6. Watercraft (10) with an on-board crane, the watercraft (10) having a deck, the on-board crane has no mast and being directly connected to the deck of the watercraft (10) via a base (20), **characterised in that** the base (20) being movable parallel to the deck, the watercraft (10) having at least one first movement sensor for detecting the movement of the watercraft (10), the watercraft (10) having a control device, the control device serving to control the base (20), the control device being designed to detect movement data of the first movement sensor, wherein watercraft (10) has a detection device (70) for detecting the position of a crane load (50), the control device being designed to detect position data of the crane load (50) from the detection device (70), the on-board crane not having a mast wherein the control device is further configured to determine a compensating counter-movement, taking into account a movement of the base (20) parallel to the deck as a compensating movement, and to control the on-board crane according to the determined counter-movement..

7. Watercraft (10) with an on-board crane according to claim 6, **characterised in that** the detection device (70) detects the position of the crane load (50) without contact, in particular by means of electromagnetic waves and/or sound waves.

8. A watercraft (10) with an on-board crane according to any one of claims 6 to 7, **characterised in that** the on-board crane comprises a boom (40), the boom (40) being variable in length by means of a boom drive, the control device being designed to control the boom drive.

9. A watercraft (10) with an on-board crane according to any one of claims 6 to 8, **characterised in that** the on-board crane comprises a cable (60) and a cable winch, the control device being designed to control the cable winch.

## Revendications

1. Procédé de commande d'une grue embarquée sur un bateau (10), le bateau (10) ayant un pont, la grue embarquée n'ayant pas de mât, la grue embarquée étant directement reliée au pont du bateau (10) par l'intermédiaire d'une base (20), la base (20) étant mobile parallèlement au pont, le procédé comprenant les étapes suivantes :
a) Détection du mouvement du véhicule nautique (10) à l'aide du premier capteur de mouvement,
b) Transmission des données de mouvement du premier capteur de mouvement au dispositif de commande,
c) Détection de la position d'une charge de grue (50) au moyen du dispositif de détection (70),
d) Transfert des données de position de la charge de la grue (50) du dispositif de détection (70) au dispositif de commande.
e) Déterminer un contre-mouvement de compensation,
f) Contrôle de la grue embarquée en fonction du contre-mouvement déterminé,
dans lequel, à l'étape e), un mouvement de la base (20) parallèle au pont est pris en compte en tant que mouvement compensatoire.

2. Méthode de commande d'une grue embarquée sur un bateau (10) selon la revendication 1, **caractérisée par le fait que** à l'étape f), la base (20) et/ou l'entraînement de la flèche et/ou le treuil sont commandés.

3. Procédé de commande d'une grue embarquée sur un bateau (10) selon l'une quelconque des revendications 1 à 2, **caractérisé en ce que** le procédé comprend en outre l'étape suivante :
g) Prévision des mouvements futurs probables du navire et/ou de la charge de la grue.

4. Procédé de commande d'une grue embarquée sur un navire (10) selon l'une quelconque des revendications 1 à 3, **caractérisé en ce que** le procédé est exécuté en parallèle avec la commande manuelle de la grue embarquée.

5. Procédé de commande d'une grue embarquée sur un bateau (10) selon l'une quelconque des revendications 1 à 4, **caractérisé en ce que** le procédé est exécuté en parallèle avec la commande automatique de la grue embarquée.

6. Bateau (10) avec une grue embarquée, le bateau (10) ayant un pont, la grue embarquée n'ayant pas de mât et étant directement reliée au pont du bateau (10) par l'intermédiaire d'une base (20), **caractérisé en ce que** la base (20) est mobile parallèlement au pont, l'embarcation (10) possède au moins un premier capteur de mouvement pour détecter le mouvement de l'embarcation (10), l'embarcation (10) possède un dispositif de commande, le dispositif de commande servant à contrôler la base (20), le dispositif de commande étant conçu pour détecter les données de mouvement du premier capteur de mouvement, dans lequel l'embarcation (10) possède un dispositif de détection (70) pour détecter la position d'une charge de grue (50), le dispositif de commande étant conçu pour détecter les données de position de la charge de grue (50) à partir du dispositif de détection (70), la grue de bord n'ayant pas de mât dans lequel le dispositif de commande est en outre configuré pour déterminer un contre-mouvement de compensation, en prenant en compte un mouvement de la base (20) parallèle au pont en tant que mouvement de compensation, et pour commander la grue de bord en fonction du contre-mouvement déterminé..

7. Bateau (10) avec grue embarquée selon la revendication 6, **caractérisé par le fait que** le dispositif de détection (70) détecte la position de la charge de la grue (50) sans contact, notamment au moyen d'ondes électromagnétiques et/ou d'ondes sonores.

8. Véhicule nautique (10) avec grue embarquée selon l'une des revendications 6 à 7, **caractérisé par le fait que** la grue embarquée comprend une flèche (40), la flèche (40) étant variable en longueur au moyen d'un entraînement de flèche, le dispositif de commande étant conçu pour commander l'entraînement de flèche.

9. Véhicule nautique (10) avec grue embarquée selon l'une des revendications 6 à 8, **caractérisé par le fait que** la grue embarquée comprend un câble (60) et un treuil de câble, le dispositif de commande étant conçu pour commander le treuil de câble.
